# EUROPÄISCHE PATENTSCHRIFT

(11) **EP 0 836 163 B1**
(45) Veröffentlichungstag und Bekanntmachung des Hinweises auf die Patenterteilung: **06.02.2002**
(21) Anmeldenummer: 97115235.0
(22) Anmeldetag: 03.09.1997
(51) Int. Cl.: G08B 13/24

(54) **Sicherungselement für die elektronische Artikelsicherung und Verfahren zur Herstellung eines Sicherungselementes**
Security element for electronic article surveillance and manufacturing method therefor
Elément de sécurité pour la surveillance électronique d'articles et procédé pour sa fabrication

(30) Priorität: 12.10.1996 DE 19642225
(43) Veröffentlichungstag der Anmeldung: 15.04.1998
(73) Patentinhaber: Meto International GmbH, 69434 Hirschhorn/Neckar (DE)
(72) Erfinder: Rührig, Manfred, Dr., 69469 Weinheim (DE)
(74) Vertreter: Menges, Rolf, Dipl.-Ing.

(56) Entgegenhaltungen:
- EP-A- 0 295 085
- EP-A- 0 696 784
- US-A- 5 017 907

## Beschreibung

Die Erfindung betrifft ein Sicherungselement für die elektronische Artikelsicherung in einem elektromagnetischen Überwachungssystem, bestehend aus einem weichmagnetischen, magnetostriktiven Streifen und einem dem Streifen zugeordneten Vormagnetisierungselement aus einem halbhart- oder hartmagnetischen Material (z.B. SEMIVAC der Firma Vacuumschmelze), sowie ein Verfahren zur Herstellung eines derartigen Sicherungselementes.

Aus der EP 0 093 281 B1 sind bereits ein Sicherungselement und eine Überwachungsvorrichtung für ein entsprechendes Sicherungselement, das an der überwachenden Ware vorgesehen ist, bekannt geworden. Das Sicherungselement besteht aus einem länglichen Streifen eines vorzugsweise amorphen, magnetischen Materials mit hoher Permeabilität und Magnetostriktion. Der Streifen ist so ausgelegt, daß er bei der Frequenz des einfallenden magnetischen Wechselfelds der Überwachungsvorrichtung zu mechanischen Schwingungen angeregt wird. Das elastisches Nachschwingverhalten und die damit über den magnetostriktiven Effekt gekoppelte Änderung der Magnetisierung in dem Streifen induzieren eine Spannungsänderung in der Empfangsvorrichtung.

Durch geeignete Legierungszusammensetzungen lassen sich die magnetostriktiven Eigenschaften des Streifens in weiten Bereichen variieren. All diesen Legierungen ist gemeinsam, daß ihnen durch eine entsprechende Wärmebehandlung eine mehr oder weniger ausgeprägte Vorzugsrichtung quer zur Längsachse des Streifens aufgeprägt werden kann.

Diese transversale Anisotropie ist notwendig, um das Material mit Feldern entlang der Längsachse des Streifens zu mechanischen Schwingungen anzuregen. Da die Längenänderung quadratisch vom Kosinus der Magnetisierungsänderung abhängt, wird die größte Längenänderung und damit der größte magneto-elastische Effekt dann erreicht, wenn die Magnetisierung näherungsweise in 45°-Richtung zur Längsachse des Streifens eingestellt ist. Erreichen läßt sich dies durch geeignetes Vormagnetisieren des Streifens in einem äußeren Feld genügend großer Stärke. Ohne entmagnetisierende Effekte wären dazu das 0.7-fache der Anisotropiefeldstärke der induzierten Anisotropie notwendig. Im allgemeinen genügen jedoch schon geringere Feldstärken.

Die Stärke der Vormagnetisierung bestimmt also sowohl die Amplitude der Schwingung als auch die natürliche Resonanzfrequenz des Streifens. Die korrekte Einstellung der Vormagnetisierung ist unbedingte Voraussetzung dafür, daß bei der ausgestrahlten Abfragefrequenz der Sendevorrichtung ein optimales Resonanzverhalten des Streifens erreicht wird. Optimal bedeutet hierbei: das charakteristische Signal hat eine ausreichend hohe Schwingungsamplitude und zeigt darüber hinaus ein optimales Abklingverhalten.

In der EP 0 093 281 B1 wird zur technischen Realisierung der Vormagnetisierung vorgeschlagen, mit Hilfe eines oder mehrere magnetischer Elemente, die aufmagnetisiert und in der Nähe des Streifens angebracht sind, ein genügend hohes Streufeld entlang des Streifens zu erzielen. Das Sicherungselement läßt sich nunmehr einfach dadurch deaktivieren, daß durch Entmagnetisieren des Sicherungselementes oder durch Magnetisieren des Vormagnetisierungselementes in antiparallelen Bereichen das Streufeld verschwindet. Diese Methode arbeitet jedoch nicht absolut zuverlässig. Infolge der immer noch relativ hohen Permeabilität des nicht vormagnetisierten Streifens kann in Überwachungsvorrichtungen, die auf einem harmonischen Prinzip (= Detektion von Oberwellen) beruhen, insbesondere bei nicht linearem Verlauf der Hysteresekurve des Streifens, trotz erfolgter 'Deaktivierung' ein Alarm ausgelöst werden.

Außerdem können durch die Inhomogenitäten sowohl im Streifen als auch in den Vormagnetisierungselementen relativ starke Schwankungen der magneto-elastischen Eigenschaften, insbesondere der Resonanzfrequenz, auftreten. Infolge der dadurch erzeugten Streuung der magnetischen Parameter (Resonanzfrequenz, Abklingverhalten) besteht dann die Gefahr, daß das Sicherungselement von der Überwachungsvorrichtung nicht zuverlässig erkannt wird.

Zur Verkleinerung der materialbedingten Streuung der Resonanzeigenschaften wird in der EP 0 690 425 A1 vorgeschlagen, den Streifen während der Fertigung auf die geeignete Länge zuzuschneiden. Dies ist ein relativ umständliches Verfahren, daß mit hohen Fertigungskosten verbunden ist.

Eine Umgehung dieses Problems wird in der EP 0 696 784 A1 vorgeschlagen. Wie in der EP 0 093 281 B1 wird auch hier ein Vormagnetisierungselement benutzt, dessen Streufeld so bemessen ist, daß der magneto-elastische Streifen zu einem höheren Grad aufmagnetisiert werden kann. Hierdurch ist es einerseits möglich, das Sicherungselement derart zu deaktivieren, daß es auch in anderen Überwachungssystemen nicht mehr detektiert werden kann; andererseits kann die Resonanzfrequenz durch gezieltes Aufmagnetisieren des Vormagnetisierungselements innerhalb gewisser Grenzen auf die jeweilige Frequenz des Abfragefeldes abgestimmt werden, wodurch sich Inhomogenitäten in den verwendeten Materialien kompensieren lassen.
Der Nachteil dieser Methode ist darin zu sehen, daß zwecks Optimierung des magneto-elastischen Verhaltens des Streifens die Magnetisierung des Vormagnetisierungselements durch geeignete Wahl eines externen Feldes individuell eingestellt werden muß.

Der Erfindung liegt die Aufgabe zugrunde, ein Sicherungselement und ein Verfahren zur Herstellung eines derartigen Sicherungselementes vorzuschlagen, die kostengünstig herstellbar sind bzw. das eine kostengünstige Herstellung der Sicherungselemente erlaubt.

Die Aufgabe wird bezüglich des erfindungsgemäßen Sicherungselementes dadurch gelöst, daß das Vormagnetisierungselement derart ausgebildet ist, daß es durch Anlegen eines im wesentlichen konstanten externen Feldes ein Streufeld erzeugt, das die magneto-elastischen Eigenschaften des Streifens optimiert.
Das erfindungsgemäße Sicherungselement ist äußerst vorteilhaft. So läßt es sich nach einer erfolgten Deaktivierung (= kein charakteristisches Resonanzverhalten im Abfragefeld) wesentlich einfacher reaktivieren, da das notwendige externe Feld für alle erfindungsgemäßen Sicherungselemente näherungsweise identisch ist. Dies ist besonders vorteilhaft, wenn mehrere Sicherungselemente gleichzeitig reaktiviert werden sollen, wie dies z.B. bei der Quellensicherung häufig der Fall ist. Quellensicherung bedeutet, daß die Sicherungselemente bereits bei der Fertigung in die Waren oder ihre Verpackungen integriert werden. In der Regel werden bei der Quellensicherung deaktivierte Sicherungselemente verwendet, da eine unnötige Verbreitung von aktiven Sicherungselementen nicht erwünscht ist. Die Aktivierung erfolgt erst vor Ort innerhalb des zu sichernden Bereiches. Hier ist es natürlich äußerst wünschenswert, wenn alle Sicherungselemente mittels desselben Magnetfeldes aktivierbar sind.

Eine vorteilhafte Weiterbildung des erfindungsgemäßen Sicherungselementes sieht vor, daß der Streifen und das Vormagnetisierungselement einen Abstand d voneinander haben.

Als günstig hat es sich darüber hinaus herausgestellt, wenn der Streifen eine im wesentlichen lineare Magnetisierungskurve aufweist. Dann ist die Möglichkeit gegeben, das Sicherungselement durch Entmagnetisieren des Vormagnetisierungselementes zu deaktivieren, ohne daß es zu Fehlalarmen in Überwachungssystemen kommt, die auf dem harmonischen Prinzip beruhen. Insbesondere ist in diesem Falle vorgesehen, daß das Vormagnetisierungselement derart ausgebildet ist, daß es durch das externe Feld in die Sättigung getrieben wird, wobei seine remanente Magnetisierung nach der Sättigung in einem externen Feld das gewünschte Streufeld erzeugt.

Eine vorteilhafte Weiterbildung des erfindungsgemäßen Sicherungselementes sieht vor, daß das Vormagnetisierungselement derart ausgebildet ist, daß das von dem Vormagnetisierungselement erzeugte Streufeld kleiner ist als das zum Erreichen der Sättigung des Streifens erforderliche Feld. Diese Ausgestaltung bringt den Vorteil, daß eine spätere Deaktivierung dann einfach und zuverlässig für alle Sicherungssysteme durch vollständige Aufmagnetisierung erfolgen kann.

In einer weiteren vorteilhaften Ausgestaltung ist das Vormagnetisierungselement in Bereiche entgegengesetzter Magnetisierung unterteilt, die den Streifen derart vormagnetisieren, daß er deaktiviert ist.

Gemäß einer vorteilhaften Ausgestaltung des erfindungsgemäßen Sicherungselementes wird vorgeschlagen, daß das Vormagnetisierungselement materialfreie Bereiche aufweist. So ist in einer ersten Ausgestaltung vorgesehen, daß das Vormagnetisierungselement Luftspalte der Breite a im Abstand b hat oder daß Löcher mit einem Radius r in dem Vormagnetisierungselement vorgesehen sind, die im Abstand s voneinander angeordnet sind.

Eine alternative Ausführungsform schlägt eine Wärmebehandlung des Vormagnetisierungselementes in ausgewählten Bereichen der Breite a vor, wobei die Bereiche einen Abstand b voneinander haben. Der Effekt ist vergleichbar dem durch die Materialreduktion erzielten: die Komponente der Magnetisierung ist in den ausgewählten Bereichen viel kleiner als in den umgebenden Bereichen des Vormagnetisierungselementes. Die Wärmebehandlung kann mit gängigen Methoden, wie Stromzufuhr oder Energiezufuhr mittels eines Lasers oder auf induktivem Wege erfolgen.

Der Vorteil der Wärmebehandlung gegenüber der Materialreduktion ist klar in der einfacheren Fertigung der Sicherungselemente zu sehen. Nach wie vor handelt es sich um ein zusammenhängendes Teil, das in gängige Herstellungsverfahren leicht integriert werden kann. Außerdem kann sowohl die Breite der ausgewählten Bereiche als auch deren Abstand gezielt verändert werden, so daß das erzeugte Streufeld und damit verbunden das Schwingungsverhalten des Streifens in weiten Bereichen kontinuierlich beeinflußt werden kann.

Gemäß einer vorteilhaften Weiterbildung des erfindungsgemäßen Sicherungselementes wird vorgeschlagen, daß in den ausgewählten Bereichen durch Anlegen einer mechanischen Spannung oder eines Magnetfeldes eine magnetische Vorzugsrichtung quer zur Längsrichtung des Vormagnetisierungselementes eingestellt wird.

Weiterhin ist es vorteilhaft, wenn die Wärmebehandlung des Vormagnetisierungselementes in einer oxidierenden Atmosphäre erfolgt.

Gemäß einer letzten Weiterbildung des erfindungsgemäßen Sicherungselementes ist die Breite a der ausgewählten Bereiche klein bezüglich des Abstandes d zwischen dem Streifen und dem Vormagnetisierungselement.

Die Aufgabe wird hinsichtlich des erfindungsgemäßen Verfahrens zur Herstellung des Sicherungselementes dadurch gelöst, daß das Vormagnetisierungselement durch ein im wesentlichen konstantes externes Feld bis in die Sättigung aufmagnetisiert wird; nach Abschalten des externen Feldes wird das Schwingungsverhalten des Streifens überprüft; die physikalischen Eigenschaften des Vormagnetisierungselementes werden geändert, wenn das Schwingungsverhalten des Sicherungselementes nicht mit einem vorgegebenen Wert übereinstimmt.

Gemäß einer vorteilhaften Weiterbildung des erfindungsgemäßen Verfahrens ist vorgesehen, daß die physikalischen Eigenschaften des Vormagnetisierungselementes derart geändert werden, daß das Sicherungselement nach Abschalten des externen Feldes eine höhere oder eine niedrigere remanente Magnetisierung aufweist als vor der Änderung.

Besonders günstig ist es, wenn das Verfahren in ein lernendes System eingebunden wird. Hierbei werden die einzelnen Verfahrensschritte kontinuierlich an aufeinanderfolgenden Sicherungselementen solange durchgeführt, bis das gewünschte Schwingungsverhalten erreicht ist. Dieses 'lernende System' ermöglicht es, selbst geringfügige Änderungen in den vorgegebenen Werten sofort zu kompensieren, so daß alle Sicherungselemente dasselbe Schwingverhalten zeigen.

Die Erfindung wird anhand der nachfolgenden Figuren näher erläutert. Es zeigt:
Fig. 1a: eine perspektivische Ansicht eines Sicherungselementes des Standes der Technik,
Fig. 1b: eine Darstellung des Streufeldes des in Fig. 1a gezeigten Vormagnetisierungselementes,
Fig. 2a: eine perspektivische Ansicht einer Ausführungsform des erfindungsgemäßen Sicherungselementes,
Fig. 2b: eine Darstellung des Streufeldes des in Fig. 2a gezeigten Vormagnetisierungselementes,
Fig. 2c: eine perspektivische Ansicht einer weiteren Ausführungsform des erfindungsgemäßen Sicherungselementes,
Fig. 3a: die Hysteresekurve eines erfindungsgemäßen Sicherungselementes,
Fig. 3b: die Hysteresekurve eines erfindungsgemäßen Sicherungselementes,
Fig. 4a: ein Flußdiagramm zur Ansteuerung einer Vorrichtung zur Durchführung des erfindungsgemäßen Verfahrens und
Fig. 4b: eine schematische Darstellung der einzelnen Verfahrensschritte.

Fig. 1a zeigt eine perspektivische Ansicht eines Sicherungselementes 1, das aus dem Stand der Technik bekannt geworden ist. Das Sicherungselement 1 besteht aus einem weichmagnetischen, magnetostriktiven Streifen 2 der Länge 1 und einem im Abstand d von dem Streifen 2 angeordneten Vormagnetisierungselement 3 aus halbhart- oder hartmagnetischem Material.

In Fig. 1b ist das von der Magnetisierung M abhängige Streufeld des Vormagnetisierungselements 3 dargestellt. Die Stärke des Streufeldes 6 beeinflußt das Schwingungsverhalten des Streifens 2.

Fig. 2a zeigt eine perspektivische Ansicht einer Ausführungsform des erfindungsgemäßen Sicherungselementes 1. Das Vormagnetisierungselement 3 weist im Abstand b Bereiche 4 der Breite a auf. Bei diesen ausgewählten Bereichen 4 handelt es sich entweder um materialfreie Bereiche 4 - eine entsprechende Darstellung des Streufeldes 6 des in Fig. 2b gezeigten Vormagnetisierungselementes 3 ist in der Fig. 2b skizziert - oder um wärmebehandelte Bereiche 4. Die Wärmebehandlung kann mit allen gängigen Methoden erfolgen: Lasereinstrahlung, Stromzufuhr, usw.

Wie anhand von Fig. 2b zu sehen ist, beeinflussen die ausgewählten Bereiche 4 die Magnetisierung M des Vormagnetisierungselementes 3 und damit die Kopplung zwischen dem Vormagnetisierungselement 3 und dem magneto-elastischen Streifen 2. Änderungen der Magnetisierung M durch Variationen der Breite oder des Abstandes der ausgewählten Bereiche 4 des Vormagnetisierungselementes 3 wirken sich damit direkt auf das Schwingverhalten des Streifens 2 aus.
In Fig. 2c ist eine perspektivische Ansicht einer zweiten Ausführungsform des erfindungsgemäßen Sicherungselementes 1 zu sehen. Hier wird die Magnetisierung M des Vormagnetisierungselementes 3 durch kreisförmig ausgebildete Bereiche 5 geändert.

Die Figuren Fig. 3a und Fig. 3b zeigen Hysteresekurven (M-H-Diagramme) von erfindungsgemäß ausgebildeten Vormagnetisierungselementen 3 (gestrichelte Linien) und gebräuchlichen, nicht erfindungsgemäß behandelten Vormagnetisierungselementen 3. Die remanente Magnetisierung wird durch die Behandlung der Vormagnetisierungselemente 3 in den ausgewählten Bereichen 4 erheblich geändert.

Fig. 4a zeigt ein Steuerprogramm zur Durchführung des erfindungsgemäßen Verfahrens; Fig. 4b skizziert die einzelnen Stationen, die von dem Steuerprogramm bedient werden. Bei Programmpunkt 10 werden der Rechen-/Steuereinheit 9 die Startwerte für die Breite a der ausgewählten Bereiche 4 und der Abstand b der ausgewählten Bereiche 4 voneinander vorgegeben. Unter Programmpunkt 11 wird das Vormagnetisierungselement 3 entsprechend den vorgegebenen Werte a, b für die ausgewählten Bereiche 4 behandelt Siehe hierzu auch Darstellung 18 in Fig. 4b. Unter Programmpunkt 12 wird der Zusammenbau des Sicherungselementes 1, bestehend aus Vormagnetisierungselement 3 und weichmagnetischem, magnetostriktivem Streifen 2, in die Wege geleitet. Dieser Verfahrensschritt ist in Fig. 4b zeichnerisch unter Punkt 19 dargestellt. Nachfolgend wird das Sicherungselement 1 entsprechend Programmpunkt 13 in einem externen H-Feld in die Sättigung getrieben. Hierzu ist - wie in Fig. 4b, Punkt 19, zu sehen ist - eine Sendevorrichtung 7 installiert. Bei dieser Sendevorrichtung 7 kann es sich um Elektromagneten oder um Permanentmagneten handeln.
Unter Programmpunkt 14 erfolgt dann die Bestimmung der Resonanzfrequenz des Sicherungselementes 1. Die Resonanzfrequenz wird - wie in Fig. 4b unter 20 dargestellt - mittels einer Empfangsvorrichtung 8 gemessen. Die Meßdaten werden der Rechen-/Steuereinheit 9 zwecks Auswertung zugeleitet.
Bei Punkt 15 des Steuerprogramms ermittelt die Rechen/Steuereinheit nunmehr, ob die gemessene Resonanzfrequenz mit dem optimalen Wert übereinstimmt. Wird diese Abfrage bejaht, wird das Verfahren mit den vorgegebenen Werten für a und b fortgeführt. Stimmt die Resonanzfrequenz nicht mit dem vorgegebenen Wert überein, werden a und b oder a oder b bei Punkt 16 variiert. Danach wird das Herstellungsverfahren für die Sicherungselemente 1 auf der Basis der neuen Anfangswerte durchgeführt.

### Bezugszeichenliste

- 1: Sicherungselement
- 2: weichmagnetischer Streifen
- 3: Vormagnetisierungselement
- 4: ausgewählter Bereich
- 5: Loch
- 6: Streufeld
- 7: Sendevorrichtung
- 8: Empfangsvorrichtung
- 9: Rechen-/Steuereinheit

- M: Magnetisierung
- H: externes Magnetfeld
- a: Breite eines ausgewählten Bereichs
- b: Abstand der ausgewählten Bereiche
- r: Radius eines ausgewählten Bereichs
- s: Abstand der ausgewählten Bereiche (materialfreie oder wärmebehandelte Stellen mit Radius r oder beliebiger Form)
- l: Länge des Streifens
- d: Abstand zwischen Streifen und Vormagnetisierungselement

## Patentansprüche

1. Sicherungselement für die elektronische Artikelsicherung in einem elektromagnetischen Überwachungssystem, bestehend aus einem weichmagnetischen, magnetostriktiven Streifen und einem dem Streifen zugeordneten Vormagnetisierungselement aus einem halbhart- oder hartmagnetischen Material,
**dadurch gekennzeichnet,**
**daß** das Vormagnetisierungselement (3) derart ausgebildet ist, daß es durch Anlegen eines im wesentlichen konstanten externen Feldes (H) ein Streufeld (6) erzeugt, das die magneto-elastischen Eigenschaften des Streifens (2) optimiert.

2. Sicherungselement nach Anspruch 1,
**dadurch gekennzeichnet,**
**daß** der Streifen (2) und das Vormagnetisierungselement (3) einen Abstand (d) voneinander haben.

3. Sicherungselement nach Anspruch 1 oder 2,
**dadurch gekennzeichnet,**
**daß** der Streifen (2) eine im wesentlichen lineare Magnetisierungskurve (M-H-Kurve) aufweist.

4. Sicherungselement nach Anspruch 1, 2 oder 3,
**dadurch gekennzeichnet,**
**daß** das Vormagnetisierungselement (3) derart ausgebildet ist, daß es durch das externe Feld (H) in die Sättigung getrieben wird, wobei seine remanente Magnetisierung nach der Sättigung in einem externen Feld (H) das gewünschte Streufeld (6) erzeugt.

5. Sicherungselement nach Anspruch 4,
**dadurch gekennzeichnet,**
**daß** das Vormagnetisierungselement (3) derart dimensioniert ist, daß das von dem Vormagnetisierungselement (3) erzeugte Streufeld (6) kleiner ist als das zum Erreichen der Sättigung des Streifens (2) erforderliche Feld.

6. Sicherungselement nach Anspruch 1 oder 2,
**dadurch gekennzeichnet,**
**daß** das Vormagnetisierungselement (3) materialfreie Bereiche (4) aufweist.

7. Sicherungselement nach Anspruch 6,
**dadurch gekennzeichnet,**
**daß** in dem Vormagnetisierungselement (3) Luftspalte (4) der Breite (a) im Abstand (b) oder Löcher (5) mit einem Radius (r) vorgesehen sind, die im Abstand (s) voneinander angeordnet sind.

8. Sicherungselement nach Anspruch 1 oder 2,
**dadurch gekennzeichnet,**
**daß** das Vormagnetisierungselement (3) Bereiche (4) entgegengesetzter Magnetisierung (M) aufweist, die den Streifen (2) derart vormagnetisieren, daß er deaktiviert ist.

9. Sicherungselement nach Anspruch 1 oder 2,
**dadurch gekennzeichnet,**
**daß** ausgewählte Bereiche (4) des Vormagnetisierungselementes (3) vorgesehen sind, die wärmebehandelt sind.

10. Sicherungselement nach Anspruch 9,
**dadurch gekennzeichnet,**
**daß** in den ausgewählten Bereichen (4) durch Anlegen einer mechanischen Spannung oder eines Magnetfeldes (H) eine Vorzugsrichtung quer zur Längsrichtung des Vormagnetisierungselementes (3) eingestellt ist.

11. Sicherungselement nach Anspruch 9,
**dadurch gekennzeichnet,**
**daß** die Wärmebehandlung des Vormagnetisierungselementes (3) in einer oxidierenden Atmosphäre erfolgt.

12. Sicherungselement nach Anspruch 6, 10 oder 11,
**dadurch gekennzeichnet,**
**daß** die Breite (a) der ausgewählten Bereiche (4) klein bezüglich des Abstandes (d) zwischen dem Streifen (2) und dem Vormagnetisierungselement (3) ist.

13. Verfahren zur Herstellung eines Sicherungselementes für die elektronische Artikelsicherung in einem elektromagnetischen Überwachungssystem, wobei das Sicherungselement aus einem weichmagnetischen, magnetostriktiven Streifen und einem dem Streifen zugeordneten Vormagnetisierungselement aus einem halbhart- oder hartmagnetischen Material besteht,
**dadurch gekennzeichnet,**
**daß** das Vormagnetisierungselement (3) durch ein im wesentliches konstantes externes Feld (H) bis in die Sättigung aufmagnetisiert wird,
**daß** nach Abschalten des externen Feldes (H) das Schwingungsverhalten des Streifens (2) überprüft wird, und
**daß** die physikalischen Eigenschaften des Vormagnetisierungselementes geändert werden, wenn das Schwingungsverhalten des Sicherungselementes (1) nicht mit einem vorgegebenen Wert übereinstimmt.

14. Verfahren nach Anspruch 13,
**dadurch gekennzeichnet,**
**daß** die physikalischen Eigenschaften des Vormagnetisierungselementes (3) derart geändert werden, daß das Sicherungselement (1) nach Abschalten des externen Feldes (H) eine höhere oder eine niedrigere remanente Magnetisierung aufweist als vorder Änderung.

15. Verfahren nach Anspruch 13 oder 14,
**dadurch gekennzeichnet,**
**daß** die einzelnen Verfahrensschritte kontinuierlich an aufeinanderfolgenden Sicherungselementen (1) solange durchgeführt werden, bis das gewünschte Schwingungsverhalten erreicht ist.

## Claims

1. A security element for electronic article surveillance in an electromagnetic surveillance system, comprising a soft magnetic, magnetostrictive strip and a biasing element fabricated from a semi-hard or hard magnetic material that is associated with the strip,
**characterized in that** the biasing element (3) is configured such that, by application of an essentially constant external field (H), it produces a stray field (6) that optimizes the magneto-elastic properties of the strip (2).

2. The security element as claimed in claim 1,
**characterized in that** the strip (2) and the biasing element (3) are spaced from each other by a distance (d).

3. The security element as claimed in claim 1 or 2,
**characterized in that** the strip (2) has an essentially linear magnetization curve (M-H curve).

4. The security element as claimed in claim 1, 2 or 3,
**characterized in that** the biasing element (3) is configured such as to be driven into saturation by the external field (H), its remanent magnetization upon saturation then producing the desired stray field (6) in an external field (H).

5. The security element as claimed in claim 4,
**characterized in that** the biasing element (3) is dimensioned such that the stray field (6) produced by the biasing element (3) is smaller than the field necessary to achieve saturation of the strip (2).

6. The security element as claimed in claim 1 or 2,
**characterized in that** the biasing element (3) includes areas (4) devoid of material.

7. The security element as claimed in claim 6,
**characterized in that** the biasing element (3) includes air gaps (4) of a width (a) arranged at a relative distance (b) or holes (5) of a radius (r) which are spaced from each other by a distance (s).

8. The security element as claimed in claim 1 or 2,
**characterized in that** the biasing element (3) includes areas (4) of opposite magnetization (M) which bias the strip (2) such as to deactivate it.

9. The security element as claimed in claim 1 or 2,
**characterized in that** selected areas (4) of the biasing element (3) are provided which are heat-treated.

10. The security element as claimed in claim 9,
**characterized in that** mechanical stress or a magnetic field (H) is applied to the selected areas (4) to adjust a preferred direction transverse to the longitudinal direction of the biasing element (3).

11. The security element as claimed in claim 9,
**characterized in that** the biasing element (3) is heat-treated in an oxidizing atmosphere.

12. The security element as claimed in claim 6, 10 or 11,
**characterized in that** the width (a) of the selected areas (4) is small compared to the relative distance (d) of the strip (2) to the biasing element (3).

13. A method of manufacturing a security element for electronic article surveillance in an electromagnetic surveillance system, said security element being comprised of a soft magnetic, magnetostrictive strip and a biasing element fabricated from a semi-hard or hard magnetic material that is associated with said strip,
**characterized by** the steps of:
magnetizing the biasing element (3) to saturation by a substantially constant external field (H),
checking, upon deactivation of the external field (H), the oscillatory response of the strip (2), and
changing the physical properties of the biasing element if the oscillatory response of the security element (1) is not consistent with a predetermined value.

14. The method as claimed in claim 13,
**characterized by** the step of changing the physical properties of the biasing element (3) such that, upon deactivation of the external field (H), the security element (1) has a higher or a lower remanent magnetization than prior to the change.

15. The method as claimed in claim 13 or 14,
**characterized by** executing the individual process steps continuously on successive security elements (1) until the desired oscillatory response is obtained.

## Revendications

1. Elément de sécurité destiné à la surveillance électronique des articles dans un système de détection électromagnétique, constitué d'une bande magnétique douce, magnétostrictive et d'un élément de préaimantation conçu dans un matériau magnétique dur ou demi-dur et affecté à la bande,
**caractérisé en ce que** l'élément de préaimantation (3) est conçu de manière à ce que, par application d'un champ externe (H) essentiellement constant, il génère un champ de dispersion (6) qui optimise les caractéristiques magnéto-élastiques de la bande (2).

2. Elément de sécurité selon la revendication 1, **caractérisé en ce que** la bande (2) et l'élément de préaimantation (3) sont placés à une certaine distance (d) l'un de l'autre.

3. Elément de sécurité selon l'une des revendications 1 ou 2, **caractérisé en ce que** la bande (2) présente une courbe d'aimantation essentiellement linéaire (courbe M-H).

4. Elément de sécurité selon l'une quelconque des revendications 1, 2 ou 3, **caractérisé en ce que** l'élément de préaimantation (3) est conçu de manière à ce qu'il soit amené à saturation par le champ externe (H), dans lequel cas, après saturation, son aimantation rémanente génère le champ de dispersion (6) souhaité dans le champ externe (H).

5. Elément de sécurité selon la revendication 4, **caractérisé en ce que** l'élément de préaimantation (3) est dimensionné de manière à ce que le champ de dispersion (6) généré par l'élément de préaimantation (3) est plus petit que le champ requis pour arriver à saturation (2) de la bande.

6. Elément de sécurité selon l'une des revendications 1 ou 2, **caractérisé en ce que** l'élément de préaimantation (3) présente des zones (4) sans matériau.

7. Elément de sécurité selon la revendication 6, **caractérisé en ce que** des espaces d'air (4) de la largeur (a) à des distances (b) ou des trous (5) d'un rayon (r) sont prévus dans l'élément de préaimantation (3) et espacés d'une distance (s).

8. Elément de sécurité selon l'une des revendications 1 ou 2, **caractérisé en ce que** l'élément de préaimantation (3) présente des zones d'aimantation opposées (M), qui préaimantent la bande (2) de telle manière à ce quelle soit désactivée.

9. Elément de sécurité selon l'une des revendications 1 ou 2, **caractérisé en ce que**, sur l'élément de préaimantation (3) certaines zones sélectionnées (4) subissent un traitement thermique.

10. Elément de sécurité selon la revendication 9, **caractérisé en ce qu'**un sens préférentiel, transversal au sens longitudinal de l'élément de préaimantation (3) est réglé dans les zones sélectionnées (4), par application d'une tension mécanique ou d'un champ magnétique (H).

11. Elément de sécurité selon la revendication 9, **caractérisé en ce que** le traitement thermique de l'élément de préaimantation (5) est réalisé sous atmosphère oxydante.

12. Elément de sécurité selon l'une quelconque des revendications 6, 10 ou 11, **caractérisé en ce que** la largeur (a) des zones sélectionnées (4) est réduite par rapport à la distance (d) entre la bande (2) et l'élément de préaimantation (3).

13. Procédé de fabrication d'un élément de sécurité pour la surveillance électronique des articles dans un système de détection électronique, dans lequel l'élément de sécurité est constitué d'une bande magnétique douce, magnétostrictive et d'un élément de préaimantation affecté à la bande et conçu dans un matériau magnétique dur ou demi-dur,
**caractérisé en ce que** l'élément de préaimantation (3) est aimanté jusqu'à saturation par un champ externe (H) essentiellement constant, **en ce qu'**après l'interruption du champ externe (H), l'allure oscillatoire de la bande (2) est contrôlée et **en ce que** les caractéristiques physiques de l'élément de préaimantation sont modifiées, si l'allure oscillatoire de l'élément de sécurité (1) ne correspond pas à une valeur prescrite.

14. Procédé selon la revendication 1, **caractérisé en ce que** les caractéristiques physiques de l'élément de préaimantation (3) sont modifiées de manière à ce qu'après l'interruption du champ externe (H), l'élément de sécurité (1) présente une aimantation rémanente plus élevée ou moins élevée qu'avant la modification.

15. Procédé selon l'une quelconque des revendications 13 ou 14, **caractérisé en ce que** les étapes individuelles du procédé sont réalisées en continu sur des éléments de sécurité (1) successifs, jusqu'à ce que l'allure oscillatoire souhaitée soit atteinte.
